# EUROPÄISCHE PATENTSCHRIFT

(11) **EP 2 125 597 B1**
(45) Veröffentlichungstag und Bekanntmachung des Hinweises auf die Patenterteilung: **06.04.2011**
(21) Anmeldenummer: 08709120.3
(22) Anmeldetag: 20.02.2008
(51) Int. Cl.: B66C 23/90, B66F 17/00, G05D 1/00, E02F 9/08

(54) **VERFAHREN ZUM AUFSTELLEN EINER MOBILEN ARBEITSMASCHINE**
METHOD FOR SETTING UP A MOBILE MACHINE
PROCÉDÉ D'INSTALLATION D'UNE MACHINE-OUTIL MOBILE

(30) Priorität: 21.02.2007 DE 102007008881
(43) Veröffentlichungstag der Anmeldung: 02.12.2009
(73) Patentinhaber: Putzmeister Engineering GmbH, 72631 Aichtal (DE); Universität Stuttgart, 70174 Stuttgart (DE)
(72) Erfinder: GELIES, Stephan, 39124 Magdeburg (DE); FRICK, Jürgen, 79104 Freiburg (DE); RAU, Kurt, 63546 Hammersbach (DE)
(74) Vertreter: Wolf, Eckhard
(86) Internationale Anmeldenummer: PCT/EP2008/052038
(87) Internationale Veröffentlichungsnummer: WO 2008/101944

(56) Entgegenhaltungen:
- WO-A-03/087720
- DE-A1- 10 320 382
- US-A- 5 646 844
- US-A1- 2008 024 318

## Beschreibung

Die Erfindung betrifft ein Verfahren zum Aufstellen einer mobilen Arbeitsmaschine, bei welchem der Untergrund an einem Einsatzort hinsichtlich seiner Beschaffenheit und/oder Tragfähigkeit analysiert wird, bevor die Arbeitsmaschine dort positioniert und/oder ausgerichtet und mittels ausstellbarer Stützbeine auf nach Maßgabe der ermittelten Untergrundbeschaffenheit und -tragfähigkeit geeigneten Aufstellpositionen abgestützt wird. Ein derartiges Verfahren ist z.B. in der DE 103 20 382 A1 offenbart.

Mobile Arbeitsmaschinen, wie z. B. Autobetonpumpen, Mobilkrane und Hubarbeitsbühnen, sind mit ausstellbaren Stützbeinen versehen, die am Einsatzort die Standfestigkeit der Arbeitsmaschine verbessern sollen. Die Stützbeine haben dabei einerseits die Aufgabe, die Fahrzeugachsen anzuheben, um deren Eigengewicht als Standgewicht zu nutzen. Zum anderen sollen die Stützbeine das Kippen der Arbeitsmaschine verhindern, wenn über einen Arbeitsausleger hohe Kippmomente entstehen. Weiter unterliegt der Untergrund aufgrund des über die aufstehenden Stützbeine erzeugten Bodendrucks einer Setzung. Die Einschätzung des Untergrundes ist für einen Laien recht schwierig, so dass es immer wieder zu Fehleinschätzungen der Untergrundeigenschaften kommt. Dies gilt umso mehr, wenn im Untergrund Hohlräume, wie beispielsweise Kanäle, Stollen, Schächte, Leitungen und dergleichen vorhanden sind. Ein Versagen des Untergrunds unter den Stützbeinen kann zu einem Umstürzen der mobilen Arbeitsmaschine führen. Das sichere Erkennen von Hohlräumen unter den Aufstellflächen von mobilen Arbeitsmaschinen ist bisher nicht gelöst.

Ausgehend hiervon liegt der Erfindung die Aufgabe zugrunde, ein Verfahren der eingangs angegebenen Art dahingehend zu verbessern, dass bereits vor der Aufstellung der Arbeitsmaschine eine zuverlässige Vorhersage über die Tragfähigkeit des Untergrunds gemacht werden kann.

Zur Lösung dieser Aufgabe wird die im Patentanspruch 1 angegebene Merkmalskombination vorgeschlagen. Vorteilhafte Ausgestaltungen und Weiterbildungen der Erfindung ergeben sich aus den abhängigen Ansprüchen.

Die erfindungsgemäße Lösung geht von der Erkenntnis aus, dass viele Kommunen Daten über bekannte und erfasste Hohlräume, wie Kanäle, Stollen, Schächte, Leitungen usw., in einem geografischen Informationssystem (GIS) digital zur Verfügung stellen, die teilweise auch Online beispielsweise über das Internet abgerufen werden können. Mobile Arbeitsmaschinen benutzen heute schon oft eine Internetfähige Schnittstelle, wie z. B. GSM, UMTS, GPRS, über die Daten beispielsweise aus den kommunalen Servern abgefragt und Informationen vermittelt werden können. Ist die genaue Position der mobilen Arbeitsmaschine bekannt, können demgemäß über eine Online-Abfrage von GIS-Daten potentiell gefährliche Hohlräume erkannt werden. Dementsprechend besteht die erfindungsgemäße Lösung im Wesentlichen darin,
- dass über einen Computer Geodaten einer den Einsatzort enthaltenden geografischen Umgebung mit einem Layer aus bekannten, die Untergrundbeschaffenheit und -tragfähigkeit definierenden Untergrunddaten in einen Datenspeicher eingelesen werden,
- dass die geografische Position der Arbeitsmaschine und deren Orientierung am Einsatzort bestimmt und in Form eines zumindest die geografischen Aufstellpositionen der ausgestellten Stützbeine definierenden Datensatzes mit den eingelesenen Geo- und Untergrunddaten verknüpft werden,
- und dass die Arbeitsmaschine mit ihren Stützbeinen in je eine nach Maßgabe der eingelesenen Geo- und Untergrunddaten geeignete Aufstellposition navigiert wird.

Unter dem Begriff "Geodaten" sollen im Folgenden im Wesentlichen die kartografischen Wegdaten in Längen- und Breitengraden verstanden werden, die den Weg der Arbeitsmaschine zum Einsatzort und die kartografischen Verhältnisse der Umgebung des Einsatzortes auf der Erdoberfläche angeben. Die Untergrunddaten bilden ein ebenfalls im Längen- und Breitengradsystem der Erdoberfläche angegebenes System von Attributen des Untergrundes, wie Hohlräume und dergleichen, die für die Tragfähigkeit des Untergrundes maßgeblich sein können und die den Geodaten als Layer überlagert sind. Die Untergrunddaten lassen sich beispielsweise aus den digitalen Leitungskatastern der Kommunen für Wasser, Kanal, Gas und Strom über ein Online-Datennetz entnehmen. Die Geodaten und die Untergrunddaten können als Vektordaten in Form von Punkten, Linien und Flächen oder als Rasterdaten in Form von Pixeln zur Verfügung stehen. Die verwendeten Datenstrukturen entsprechen z. Z. im Wesentlichen den bekannten Grafik- und CAD-Programmen.

Eine bevorzugte Ausgestaltung der Erfindung sieht vor, dass die in den Datenspeicher eingelesenen Geo- und Untergrunddaten als geografische Darstellung in einem Bildschirm angezeigt werden und dass die geografischen Aufstellpositionen der Standbeine in die geografische Bildschirmdarstellung der Geo- und Untergrunddaten eingefügt und beim Navigieren der Arbeitsmaschine relativ zu diesen bewegt werden. Eine bevorzugte Ausgestaltung der Erfindung sieht vor, dass die geografische Position der Arbeitsmaschine am Einsatzort über ein maschinenfest angeordnetes, satellitengestützes Positioniersystem, wie das US-amerikanische GPS oder das europäische Galileo-System, bestimmt wird.

Um zusätzlich die genaue geografische Aufstellposition der Stützbeine bestimmen zu können, bedarf es außerdem der Bestimmung der geografischen Orientierung der Arbeitsmaschine am Einsatzort, also der Ausrichtung der Fahrzeuglängsachse der Arbeitsmaschine in Bezug auf die Himmelsrichtungen. Die geografische Orientierung der Arbeitsmaschine kann beispielsweise über ein im Abstand von dem satellitengestützten Positioniersystem maschinenfest angeordnetes zweites satellitengestütztes Positioniersystem bestimmt werden. Alternativ hierzu kann die geografische Orientierung der Arbeitsmaschine über ein maschinenfestes Inertialsensorsystem, beispielsweise über einen Faserkreisel, Kreiselkompass oder einen Laserkreisel, bestimmt werden.

Mit den beschriebenen Verfahrensschritten ist es möglich, die Arbeitsmaschine am Einsatzort entweder von Hand durch einen Maschinisten oder automatisch in eine geeignete Aufstellposition für ihre Stützbeine zu navigieren und dort abzustützen.

Andererseits ist es mit den erfindungsgemäßen Maßnahmen möglich, die Anfahrt der Arbeitsmaschine zum Einsatzort und deren Aufstellung anhand eines in die Geo- und Untergrunddaten eingefügten Modelldatensatzes der Arbeitsmaschine zu simulieren und die dabei ermittelten Anfahrwege und/oder Aufstellpositionen in einem Routen- oder Sollwertspeicher für eine spätere Navigation der Arbeitsmaschine zum Aufstellort abzulegen.

Im Folgenden wird die Erfindung anhand eines in der Zeichnung in schematischer Weise dargestellten Ausführungsbeispiels näher erläutert. Es zeigen
- Fig. 1: eine Ansicht einer am Straßenrand aufgestellten Autobetonpumpe mit auf der Straßenseite schmal abgestützten Stützbeinen;
- Fig. 2a, b: eine Draufsicht auf die Stützkonstruktion der Autobetonpumpe nach Fig. 1 im Zustand der Vollabstützung und der Schmalabstüt- zung;
- Fig. 3: ein Blockschaltbild einer Schaltungsanordnung für die Aufstellung einer Betonpumpe am Einsatzort;
- Fig. 4: eine vergrößerte Darstellung des Bildschirms nach Fig. 3 mit ei- ner kartografischen Darstellung des Einsatzorts für die Beton- pumpe mit geografischen Untergrunddaten und optimierten Auf- stellpositionen für die Stützbeine der Arbeitsmaschine.

Die in Fig. 1 und 2 dargestellte Autobetonpumpe 1 besteht im wesentlichen aus einem mehrachsigen Fahrgestell 10, einem an einem vorderachsnahen Mastbock 12 um eine fahrgestellfeste Hochachse 13 drehbar gelagerten Betonverteilermast 14 und einer Stützkonstruktion 15, die einen fahrgestellfesten Tragrahmen 16, zwei am Tragrahmen 16 in je einem als Ausschubkasten ausgebildeten Teleskopsegment 18 verschiebbare vordere Stützbeine 20 und zwei um eine lotrechte Achse 22 verschwenkbare hintere Stützbeine 24 aufweist. Die Stützbeine 20, 24 sind mit je einem nach unten ausfahrbaren Stützfuß 26 auf dem Untergrund 28 abstützbar. Die vorderen und rückwärtigen Stützbeine 20, 24 sind mit hydraulischen Mitteln von einer fahrgestellnahen Fahrstellung in eine Abstützstellung ausfahrbar. Bei dem in Fig. 1 gezeigten Beispiel wurde auf der Straßenseite eine Schmalabstützung gewählt. Mit der Schmalabstützung kann den Platzproblemen auf Baustellen Rechnung getragen werden. Allerdings führt sie zu einer Einschränkung im Drehwinkel des Betonverteilermasts 14. Fig. 2a zeigt die Stützkonstruktion der Autobetonpumpe nach Fig. 1 im Zustand der Vollabstützung und Fig. 2b im Zustand einer Schmalabstützung.

Beim Positionieren der Autobetonpumpe 1 kommt es ebenso wie bei jeder anderen Arbeitsmaschine mit Stützbeinen darauf an, dass der Untergrund 28 ausreichend tragfähig ist. Bei der Auswahl der Aufstellpositionen der Stützbeine ist darauf zu achten, dass sich dort keine Hohlräume 30 im Untergrund 28 befinden, die zum Einbruch und zu einem Umstürzen der Arbeitsmaschine 1 führen könnten.

Eine Besonderheit der vorliegenden Erfindung besteht darin, dass durch die Nutzung von Geodaten im Rahmen von in Online-Datenbanken (Internet) verfügbaren Geo-Informationssystemen (GIS) 32 in Verbindung mit einer Satelliten 34 gestützten geografischen Positionierung und Orientierung der Arbeitsmaschine 1 das Aufstellen auf bekannten Hohlräumen 30 oder anderen Fehlstellen im Boden verhindert werden kann. Wichtig ist dabei, dass sich die Aufstellpositionen VR, VL, HR, HL der Stützfüße 26 an den ausgestellten Stützbeinen 20, 24 nicht im unmittelbaren Bereich der darunter angeordneten Hohlräume 30 befinden.

Um dies zu verhindern, weist die Arbeitsmaschine eine Schaltungsanordnung 35 mit einem Bordcomputer 36 auf, über den die Geodaten 38 eines Einsatzortes zusammen mit einem Layer aus bekannten, die Untergrundbeschaffenheit und -tragfähigkeit definierenden Untergrunddaten 40 über eine Internet-fähige Schnittstelle (GSM, UMTS, GPRS) 42 von einem kommunalen Geoinformationsdatenserver 32 angefordert und in einen Datenspeicher 44 eingelesen werden. Außerdem wird die Stellung der Arbeitsmaschine 1, also deren geografische Position und Orientierung am Einsatzort, bestimmt und in Form eines zumindest die geografischen Aufstellpositionen VR, VL, HR, HL der ausgestellten Stützbeine 20, 24 definierenden Datensatzes 46 mit den eingelesenen Geo- und Untergrunddaten 38, 40 verknüpft. Aufgrund dieser Daten wird die Arbeitsmaschine 1 mit ihren Stützbeinen 20, 24 in je eine nach Maßgabe der eingelesenen Geo- und Untergrunddaten 38, 40 geeignete, hohlraumfreie Aufstellposition navigiert. Zu diesem Zweck können die in den Datenspeicher 44 eingelesenen Geo- und Untergrunddaten mit den zugehörigen Hohlraumpositionen 30 als geografische Darstellung 48 in einem Bildschirm 50 angezeigt werden, während die geografischen Aufstellpositionen der Stützbeine in die geografische Bildschirmdarstellung 48 der Geo- und Untergrunddaten eingefügt und beim Navigieren der Arbeitsmaschine 1 relativ zu diesen bewegt werden können. Die Auswertung kann entweder visuell durch den Maschinisten oder durch die Bewertung der potentiellen Aufstellposition am Einsatzort durch den Computer 36 erfolgen.

Die geografische Position der Arbeitsmaschine am Einsatzort wird bei dem gezeigten Ausführungsbeispiel über ein maschinenfest angeordnetes, satellitengestützes Positioniersystem 52 bestimmt. Die zusätzlich erforderliche geografische Orientierung der Arbeitsmaschine 1 am Einsatzort kann entweder über ein im Abstand von dem ersten Positioniersystem 52 maschinenfest angeordnetes zweites Positioniersystem 54 oder über ein maschinenfestes Inertialsensorsystem bestimmt werden. Letzteres ist dabei zweckmäßig als elektrooptischer Faserkreisel 56 oder als Laserfaserkreisel ausgebildet. Im Falle einer automatischen Einmessung kann die Eignung oder die Nichteignung einer Aufstellposition durch ein optisches oder akustisches Freigabe- oder Warnsignal angezeigt werden.

Der Bildschirminhalt 48 des Computersystems ist beispielhaft in Fig. 4 dargestellt. Dort ist die geografische Umgebung 38' eines Einsatzorts für die Arbeitsmaschine 1 zusammen mit dem Verlauf der die Untergrundbeschaffenheit und Tragfähigkeit definierenden Untergrunddaten 40', die sich beispielsweise aus einem kommunalen Leitungskataster ergeben, dargestellt. Weiter lässt die kartografische Darstellung die freien Straßenzüge und Plätze erkennen, die von der Arbeitsmaschine 1 befahren werden können und die für die Abstützung der Arbeitsmaschine grundsätzlich geeignet sind. Beim Aufstellen ist darauf zu achten, dass die Aufstellpositionen VR, VL, HR, HL der ausgestellten Stützbeine 20, 24 der Arbeitsmaschine außerhalb der die Tragfähigkeit des Untergrunds mindernden Kanäle oder Hohlräume 30 zu liegen kommen. Bei Fahrstraßen mit einem gewissen Verkehrsaufkommen ist es außerdem möglich, dass durch eine Schmalabstützung, wie im Falle der Fig. 1 und 2b, ein Teil der zur Verfügung stehenden Fahrbahn 57 für den Verkehr frei bleibt.

Mit der vorstehend beschriebenen Methode lassen sich bereits in der Planungsphase die in Betracht kommenden Aufstellpositionen und Orientierungen der Arbeitsmaschine 1 ermitteln. Damit ist es vor allem bei komplizierten Einsatzorten möglich, von vorneherein zu planen, in welcher Richtung und von welcher Seite her die Arbeitsmaschine 1 zum Einsatzort anfährt, damit sie im Hinblick auf die zur Verfügung stehenden Aufstellpositionen optimal abgestützt werden kann. Dies wird dadurch erreicht, dass die Anfahrt der Arbeitsmaschine und deren Aufstellung anhand eines in die Geo- und Untergrunddaten 38', 40' eingefügten Modelldatensatzes der Arbeitsmaschine 1 simuliert und die dabei ermittelten Anfahrwege und/oder Aufstellpositionen in einem Routen- oder Sollwertspeicher 58 für die spätere Navigation der Arbeitsmaschine 1 abgelegt werden.

Zusammenfassend ist folgendes festzuhalten: Die Erfindung bezieht sich auf ein Verfahren zum Aufstellen einer mobilen Arbeitsmaschine 1, insbesondere einer Autobetonpumpe, eines Mobilkrans oder einer fahrbaren Hubarbeitsbühne. Bei einem solchen Verfahren wird der Untergrund 28 an einem Einsatzort hinsichtlich seiner Beschaffenheit und/oder Tragfähigkeit analysiert, bevor die Arbeitsmaschine 1 dort positioniert und/oder ausgerichtet und mittels ausstellbarer Stützbeine 20, 24 auf nach Maßgabe der ermittelten Untergrundbeschaffenheit und -tragfähigkeit geeigneten Aufstellpositionen VR, VL, HR, HL abgestützt wird. Um eine optimale Aufstellposition für die Stützbeine 20, 24 zu ermitteln, werden über einen Computer Geodaten 38 einer den Einsatzort enthaltenden geografischen Umgebung mit einem Layer aus bekannten, die Untergrundbeschaffenheit und -tragfähigkeit definierenden Untergrunddaten 40 in einen Datenspeicher 44 eingelesen. Außerdem wird die geografische Position der Arbeitsmaschine 1 und deren Orientierung am Einsatzort bestimmt und in Form eines zumindest die geografischen Aufstellpositionen VR, VL, HR, HL der ausgestellten Stützbeine 20, 24 definierenden Datensatzes mit den eingelesenen Geo- und Untergrunddaten 38, 40 verknüpft. Sodann wird die Arbeitsmaschine 1 mit ihren Stützbeinen 20, 24 in je eine nach Maßgabe der eingelesenen Geo- und Untergrunddaten geeignete Aufstellposition navigiert.

## Patentansprüche

1. Verfahren zum Aufstellen einer mobilen Arbeitsmaschine (1), bei welchem der Untergrund (28) an einem Einsatzort hinsichtlich seiner Beschaffenheit und/oder Tragfähigkeit analysiert wird, bevor die Arbeitsmaschine (1) dort positioniert und/oder ausgerichtet und mittels ausstellbarer Stützbeine (20, 24) auf nach Maßgabe der ermittelten Untergrundbeschaffenheit und/oder -tragfähigkeit geeigneten Aufstellpositionen (VR, VL, HR, HL) abgestützt wird, **dadurch gekennzeichnet, dass** über einen Computer Geodaten (38) einer den Einsatzort enthaltenden geografischen Umgebung mit einem Layer aus bekannten, die Untergrundbeschaffenheit und/oder -tragfähigkeit definierenden Untergrunddaten (40) in einen Datenspeicher (44) eingelesen werden, dass die geografische Position der Arbeitsmaschine (1) und deren Orientierung am Einsatzort bestimmt und in Form eines zumindest die geografischen Aufstellpositionen (VR, VL, HR, HL) der ausgestellten Stützbeine (20, 24) definierenden Datensatzes mit den eingelesenen Geo- und Untergrunddaten (38, 40) verknüpft werden, und dass die Arbeitsmaschine (1) mit ihren Stützbeinen (20, 24) in je eine nach Maßgabe der eingelesenen Geo- und Untergrunddaten geeignete Aufstellposition navigiert wird.

2. Verfahren nach Anspruch 1, **dadurch gekennzeichnet, dass** die in den Datenspeicher (44) eingelesenen Geo- und Untergrunddaten (38, 40) als geografische Darstellung (48) auf einem Bildschirm (50) angezeigt werden, und dass die geografischen Aufstellpositionen (VR, VL, HR, HL) der Stützbeine (20, 24) in die geografische Bildschirmdarstellung (48) der Geo- und Untergrunddaten (38, 40) eingefügt und beim Navigieren der Arbeitsmaschine (1) relativ zu dieser bewegt werden.

3. Verfahren nach Anspruch 1 oder 2, **dadurch gekennzeichnet, dass** die geografische Position der Arbeitsmaschine (1) am Einsatzort über ein maschinenfest angeordnetes, satellitengestütztes Positioniersystem (52) bestimmt wird.

4. Verfahren nach Anspruch 3, **dadurch gekennzeichnet, dass** die geografische Orientierung der Arbeitsmaschine am Einsatzort über ein im Abstand von dem Positioniersystem (52) maschinenfest angeordnetes zweites, satellitengestütztes Positioniersystem (54) bestimmt wird.

5. Verfahren nach einem der Ansprüche 1 bis 3, **dadurch gekennzeichnet, dass** die geografische Orientierung der Arbeitsmaschine (1) am Einsatzort über ein maschinenfestes Inertialsensorsystem (56) bestimmt wird.

6. Verfahren nach Anspruch 5, **dadurch gekennzeichnet, dass** das Inertialsensorsystem (56) als Faserkreisel oder als Laserkreisel ausgebildet ist.

7. Verfahren nach einem der Ansprüche 1 bis 6, **dadurch gekennzeichnet, dass** die Untergrunddaten (40) digitale Geoinformationsdaten über Hohlräume (30), Kanäle, Leitungen im Untergrund (28) enthalten.

8. Verfahren nach einem der Ansprüche 1 bis 7, **dadurch gekennzeichnet, dass** die Untergrunddaten (40) in Form von Pixeldateien eingelesen und im Computer (36) verarbeitet werden.

9. Verfahren nach einem der Ansprüche 1 bis 8, **dadurch gekennzeichnet, dass** die Untergrunddaten (40) in Form von Vektordateien eingelesen und im Computer (36) verarbeitet werden.

10. Verfahren nach einem der Ansprüche 1 bis 9, **dadurch gekennzeichnet, dass** die Geo- und/oder Untergrunddaten (38, 40) über eine Online-Datenbank (32) abgerufen werden.

11. Verfahren nach einem der Ansprüche 1 bis 10, **dadurch gekennzeichnet, dass** die Anfahrt der Arbeitsmaschine zum Einsatzort und deren Aufstellung anhand eines in die Geo- und Untergrunddaten (38, 40) eingefügten Modelldatensatzes der Arbeitsmaschine (1) simuliert wird, und dass die dabei ermittelten Anfahrwege und/oder Aufstellpositionen in einem Routen- oder Sollwertspeicher (58) für eine spätere Navigation der Arbeitsmaschine (1) zum Einsatzort abgelegt werden.

12. Verfahren nach einem der Ansprüche 1 bis 11, **dadurch gekennzeichnet, dass** die Arbeitsmaschine (1) von einem Maschinisten in eine geeignete Aufstellposition navigiert und dort abgestützt wird.

13. Verfahren nach einem der Ansprüche 1 bis 11, **dadurch gekennzeichnet, dass** die Arbeitsmaschine (1) anhand ihrer gemessenen geografischen Positions- und Orientierungsdaten (46) automatisch nach Maßgabe der ermittelten Geo- und Untergrunddaten (38, 40) mit ihren Stützbeinen (20, 24) in die Aufstellpositionen (VR, VL, HR, HL) navigiert und dort abgestützt wird.

14. Verfahren nach einem der Ansprüche 1 bis 13, **dadurch gekennzeichnet, dass** die Eignung oder Nichteignung einer potentiellen Aufstellposition durch ein optisches oder akustisches Freigabe- oder Warnsignal angezeigt wird.

## Claims

1. Method for setting up a mobile work machine (1), in which the subsurface (28) at a location of use is analyzed with regard to its composition and/or load-bearing capacity, before the work machine (1) is positioned there and/or oriented and supported by means of support legs (20, 24) that can be moved out, into suitable set-up positions (VR, VL, HR, HL), in accordance with the subsurface composition and load-bearing capacity that has been determined, **characterized in that** geodata (38) of a geographic area that contains the location of use, having a layer of known subsurface data (40) that define the subsurface composition and load-bearing capacity, are read into a data memory (44), by way of a computer, that the geographic position of the work machine (1) and its orientation at the location of use are determined and linked with the geodata and subsurface data (38, 40) that have been read in, in the form of a data set that defines at least the geographic set-up positions (VR, VL, HR, HL) of the extended support legs (20, 24), and that the work machine (1), with its support legs (20, 24), is navigated into a suitable set-up position, in accordance with the geodata and subsurface data that have been read in, in each instance.

2. Method according to claim 1, **characterized in that**
the geodata and subsurface data (38, 40) read into the data memory (44) are displayed on a screen (50) as a geographic representation (48), and that the geographic set-up positions (VR, VL, HR, HL) of the support legs (20, 24) are inserted into the geographic screen representation (48) of the geodata and subsurface data (38, 40), and moved relative to these when the work machine (1) is navigated.

3. Method according to claim 1 or 2, **characterized in that** the geographic position of the work machine (1) at the location of use is determined by way of a satellite-supported positioning system (52) fixed in place on the machine.

4. Method according to claim 3, **characterized in that** the geographic orientation of the work machine at the location of use is determined by way of a second satellite-supported positioning system (54) disposed in fixed manner on the machine, at a distance from the positioning system (52).

5. Method according to one of claims 1 to 3, **characterized in that** the geographic orientation of the work machine (1) at the location of use is determined by way of an inertial sensor system (56) fixed in place on the machine.

6. Method according to claim 5, **characterized in that** the inertial sensor system (56) is configured as a fiber gyroscope or as a laser gyroscope.

7. Method according to one of claims 1 to 6, **characterized in that** the subsurface data (40) contain digital geo-information data about cavities (30), sewers, power lines in the subsurface (28).

8. Method according to one of claims 1 to 7, **characterized in that** the subsurface data (40) are read in in the form of pixel files, and processed in the computer (36).

9. Method according to one of claims 1 to 8, **characterized in that** the subsurface data (40) are read in in the form of vector files, and processed in the computer (36).

10. Method according to one of claims 1 to 9, **characterized in that** the geodata and/or subsurface data (38, 40) are called up by way of an online database (32).

11. Method according to one of claims 1 to 10, **characterized in that** the drive of the work machine to the location of use and its set-up are simulated, using a model data set of the work machine (1) inserted into the geodata and subsurface data (38, 40), and that the drive-up paths and/or set-up positions are stored in a route value or reference value memory (58), for later navigation of the work machine (1) to the location of use.

12. Method according to one of claims 1 to 11, **characterized in that** the work machine (1) is navigated to a suitable set-up position by a machine operator, and supported there.

13. Method according to one of claims 1 to 11, **characterized in that** the work machine (1) is automatically navigated to the set-up positions (VR, VL, HR, HL) of its support legs (20, 24), using its measured geographical position and orientation data (46), in accordance with the geodata and subsurface data (38, 40) that have been determined, and supported there.

14. Method according to one of claims 1 to 13, **characterized in that** the suitability or non-suitability of a potential set-up position is indicated by means of an optical or acoustical release signal or warning signal.

## Revendications

1. Procédé d'installation d'une machine de travail mobile (1), dans lequel le sous-sol (28) à un lieu d'utilisation est analysé en ce qui concerne sa qualité et/ou sa force portante avant que la machine de travail (1) y soit positionnée et/ou orientée et étayée au moyen de béquilles déployables (20, 24) dans des positions d'installation adéquates (VR, VL, HR, HL) en fonction de la qualité et/ou de la force portante du sous-sol déterminées, **caractérisé en ce que** des données géographiques (38) d'un environnement géographique contenant le lieu d'utilisation, comportant une couche de données de sous-sol (40) qui définissent la qualité et/ou de la force portante du sous-sol, sont lues par un ordinateur dans une mémoire de données (44), que la position géographique de la machine de travail (1) et son orientation au lieu d'utilisation sont déterminées et associées, sous la forme d'un jeu de données définissant au moins les positions d'installation géographiques (VR, VL, HR, HL) des béquilles (20, 24) déployées, aux données géographiques et de sous-sol (38, 40) lues, et que la machine de travail (1) avec ses béquilles (20, 24) est pilotée dans une position d'installation adéquate en fonction des données géographiques et de sous-sol lues.

2. Procédé selon la revendication 1, **caractérisé en ce que** les données géographiques et de sous-sol (38, 40) lues dans la mémoire de données (44) sont affichées sous forme de représentation géographique (48) sur un écran (50), et que les positions d'installation géographiques (VR, VL, HR, HL) des béquilles (20, 24) sont intégrées dans la représentation géographique sur écran (48) des données géographiques et de sous-sol (38, 40) et déplacées par rapport à celles-ci lors du pilotage de la machine de travail (1).

3. Procédé selon la revendication 1 ou 2, **caractérisé en ce que** la position géographique de la machine de travail (1) au lieu d'utilisation est déterminée par un système de positionnement par satellites (52) disposé de manière fixe dans la machine.

4. Procédé selon la revendication 3, **caractérisé en ce que** l'orientation géographique de la machine de travail au lieu d'utilisation est déterminée par un deuxième système de positionnement par satellites (54) disposé de manière fixe dans la machine à distance du système de positionnement (52).

5. Procédé selon une des revendications 1 à 3, **caractérisé en ce que** l'orientation géographique de la machine de travail (1) au lieu d'utilisation est déterminée par un système à capteur inertiel (56) fixe dans la machine.

6. Procédé selon la revendication 5, **caractérisé en ce que** le système à capteur inertiel (56) est réalisé sous la forme d'un gyroscope à fibre optique ou d'un gyroscope à laser.

7. Procédé selon une des revendications 1 à 6, **caractérisé en ce que** les données de sous-sol (40) contiennent des données d'informations géographiques numériques sur des cavités (30), des canalisations, des conduites dans le sous-sol (28).

8. Procédé selon une des revendications 1 à 7, **caractérisé en ce que** les données de sous-sol (40) sont lues sous forme de fichiers de pixels et traitées dans l'ordinateur (36).

9. Procédé selon une des revendications 1 à 8, **caractérisé en ce que** les données de sous-sol (40) sont lues sous forme de fichiers vectoriels et traitées dans l'ordinateur (36).

10. Procédé selon une des revendications 1 à 9, **caractérisé en ce que** les données géographiques et/ou de sous-sol (38, 40) sont appelées via une base de données en ligne (32).

11. Procédé selon une des revendications 1 à 10, **caractérisé en ce que** le trajet de la machine de travail vers le lieu d'utilisation et son installation sont simulés à l'aide d'un jeu de données modèle de la machine de travail (1) intégré dans les données géographiques et de sous-sol (38, 40), et que les trajets d'approche et/ou positions d'installation déterminés à cette occasion sont enregistrés dans une mémoire d'itinéraires ou de valeurs de consigne (58) pour un pilotage ultérieur de la machine de travail (1) vers le lieu d'utilisation.

12. Procédé selon une des revendications 1 à 11, **caractérisé en ce que** la machine de travail (1) est pilotée par un machiniste dans une position d'installation adéquate et étayée dans cette position.

13. Procédé selon une des revendications 1 à 11, **caractérisé en ce que** la machine de travail (1) est pilotée automatiquement, à l'aide de ses données géographiques de position et d'orientation (46) mesurées et en fonction des données géographiques et de sous-sol (38, 40) déterminées, avec ses béquilles (20, 24) dans les positions d'installation (VR, VL, HR, HL) et étayée dans cette position.

14. Procédé selon une des revendications 1 à 13, **caractérisé en ce que** l'adéquation ou la non-adéquation d'une position d'installation potentielle est indiquée par un signal de validation ou d'avertissement optique ou acoustique.
